# EUROPÄISCHE PATENTSCHRIFT

(11) **EP 3 452 753 B1**
(45) Veröffentlichungstag und Bekanntmachung des Hinweises auf die Patenterteilung: **04.03.2026**
(21) Anmeldenummer: 17725180.8
(22) Anmeldetag: 03.05.2017
(51) Int. Cl.: F21S 41/19, F21S 41/39, F21S 41/148

(54) **VORRICHTUNG ZUR ANORDNUNG EINES SCHALTUNGSTRÄGERS**
APPARATUS FOR ARRANGING A CIRCUIT CARRIER
DISPOSITIF DE MONTAGE D'UN PORTE-CIRCUIT

(30) Priorität: 04.05.2016 DE 102016108260
(43) Veröffentlichungstag der Anmeldung: 13.03.2019
(73) Patentinhaber: Marelli Germany GmbH, 72760 Reutlingen (DE)
(72) Erfinder: BRENDLE, Matthias, 72074 Tuebingen (DE); SCHUMACHER, Bodo, 72144 Dusslingen (DE); EUCHNER, Daniel, 72661 Grafenberg (DE); FRITZ, Oliver, 72074 Tuebingen (DE); HEUSING, Klaus, 98596 Brotterode-Trusetal (DE); SPAEDER, Frank, 72764 Reutlingen (DE); KRESS, Andreas, 72074 Tuebingen (DE); KUHN, Jens, 98574 Schmalkalden (DE); WAGNER, J. Tobias F., 72072 Tübingen (DE)
(74) Vertreter: DREISS Patentanwälte PartG mbB
(86) Internationale Anmeldenummer: PCT/EP2017/060523
(87) Internationale Veröffentlichungsnummer: WO 2017/191182

(56) Entgegenhaltungen:
- EP-A1- 2 693 108
- EP-A2- 2 213 934
- WO-A1-2014/028954
- WO-A1-2014/028955
- WO-A1-2014/056012
- WO-A1-2014/124477
- WO-A1-2015/000894
- WO-A1-2015/052324
- DE-A1- 102014 101 784
- DE-A1- 102014 210 654

## Beschreibung

Die Erfindung betrifft eine Vorrichtung zur Anordnung eines Schaltungsträgers nach dem Oberbegriff des Anspruchs 1.

Zur Erzeugung vorgegebener lichttechnischer Funktionen von Beleuchtungseinrichtungen für Kraftfahrzeuge wie beispielsweise Scheinwerfern oder Heckleuchten ist eine hochgenaue Positionierung und Ausrichtung der lichtemittierenden Bereiche von verwendeten Halbleiterlichtquellen relativ zu dem restlichen optischen System von großer Bedeutung. Aus der WO 2014/1535761 ist ein Verfahren zur kameragesteuerten hochgenauen Platzierung von Halbleiterlichtquellen auf einem Schaltungsträger bekannt. Der lichtemittierende Bereich der LED wird erfasst und anhand von dessen Position die LED auf dem Schaltungsträger platziert und anschließend elektrisch kontaktiert. In einem nachfolgenden Montageschritt wird dann der Schaltungsträger mit der oder den darauf montierten LEDs in dem optischen System eine Beleuchtungseinrichtung angeordnet und dort befestigt. Hierzu weist der Schaltungsträger Referenzpunkte oder Markierungen auf, die relativ zu mindestens einem entsprechenden Referenzbereich des optischen Systems angeordnet werden.

Die WO 2014/056012 A1 offenbart ein Lichtmodul für ein Kraftfahrzeug bzw. für einen Kraftfahrzeug-Scheinwerfer, wobei das Lichtmodul zumindest zwei oder mehrere Lichtquellen aufweist, welche in definierten Positionen zueinander positioniert sind, und wobei das Lichtmodul weiters zwei oder mehr Reflektoren aufweist, wobei jeder Lichtquelle zumindest ein Reflektor zugeordnet ist. Zumindest einer der Reflektoren ist mit zumindest einem benachbarten Reflektor beweglich verbunden.

WO 2014/028954 A1 betrifft ein Verfahren zum Positionieren eines Reflektors, relativ zu zumindest einer Lichtquelle, mit den folgenden Schritten: a) Anbringen der zumindest einen Lichtquelle auf einer Trägerplatte); b) Vermessen der Position der zumindest einen Lichtquelle auf der Trägerplatte; c) Anbringen von einer oder vorzugsweise mehreren Referenzpositionen an der Trägerplatte, wobei die Position der zumindest einen Referenzposition von der Position der zumindest einen Lichtquelle abhängt; d) Referenzieren, d.h. Ausrichten des Reflektors an der oder den Referenzpositionen an der Trägerplatte; und e) Befestigen des Reflektors an der Trägerplatte bzw. in Bezug auf die Trägerplatte.

Ausgehend von dem beschriebenen Stand der Technik liegt der vorliegenden Erfindung die Aufgabe zu Grunde, die Genauigkeit bei der Positionierung und der Ausrichtung von lichtemittierenden Flächen von Halbleiterlichtquellen relativ zu einem optischen System einer Beleuchtungseinrichtung zu verbessern.

Die der Erfindung zugrunde liegende Aufgabe wird durch eine Vorrichtung nach Anspruch 1 gelöst.

So kann vorteilhaft eine vorverbaute Halbleiterlichtquelle mittels der Ausführung der Bohrungen nachgehend exakt zu dem optischen System positioniert werden.

Die damit einhergehende Relativbewegung zwischen dem lichtemittierenden Bereichs der Halbleiterlichtquelle und einem optischen Wirkbereich bis zum Anliegen der Anschlagelemente an dem jeweiligen Anschlagbereich ermöglicht die exakte Positionierung des lichtemittierenden Bereichs zu dem mit dem lichtemittierenden Bereich zusammenwirkenden optischen Wirkbereich des optischen Systems. Die Relativbewegung kann neben einer Verschiebung in einer gedachten Fläche auch eine Verdrehung um eine zu der Fläche senkrecht stehenden Achse umfassen.

Ein besonderer Vorteil liegt besteht darin, dass bei der Anordnung des Schaltungsträgers und des optischen Systems zueinander keine optische Inspektion notwendig ist. Vielmehr kann durch die vorangehende Positionierung und Festlegung der Anschlagelemente und der Halbleiterlichtquelle zueinander die exakte Verbauposition bereits festgelegt werden. Mithin können Fertigungsschritte voneinander entkoppelt werden.

In einer vorteilhaften Ausführungsform wird der Schaltungsträger in der bestimmten Lage relativ zu dem optischen System festgelegt. Somit kann unter geringem Aufwand die durch die Relativbewegung erreichte Lage fixiert werden, womit auch eine exakte Positionierung des lichtemittierenden Bereichs zu dem optischen System festgelegt wird.

In einer vorteilhaften Ausführungsform umfasst das optische System einen optisch mit der Halbleiterlichtquelle zusammenwirkenden optischen Wirkabschnitt, welcher integraler Bestandteil des optischen Systems ist. Der Wirkabschnitt wird durch ein Werkzeugteil umfassendes Werkzeug hergestellt, durch das auch die Anschlagbereiche hergestellt werden.

In einer vorteilhaften Weiterbildung ist der optische Wirkabschnitt eine Reflektorfläche.

Erfindungsgemäß wird die Soll-Lage in Abhängigkeit von einer weiteren Soll-Lage des mindestens einen lichtemittierenden Bereichs der zumindest einen Halbleiterlichtquelle in Bezug auf den Anschlagbereich des optischen Systems vorgegeben. Durch diese weitere Soll-Lage ist ein Bezug zwischen dem Schaltungsträger, zu dem der lichtemittierende Bereich festgelegt wird, und dem optischen System hergestellt.

Weitere Merkmale und Vorteile der vorliegenden Erfindung werden nachfolgend anhand der Figuren erläutert. Es zeigen:
- Figuren 1, 3 und 5: jeweils ein schematisches Ablaufdiagramm;
- Figuren 2 und 4: jeweils eine Vorrichtung zur Durchführung eines Verfahrens; und
- Figur 6: eine schematische perspektivische Ansicht auf ein optisches System.

Zur Erzeugung vorgegebener lichttechnischer Funktionen von Beleuchtungseinrichtungen (z.B. Scheinwerfern oder Heckleuchten in Kraftfahrzeugen), die Halbleiterlichtquellen verwenden, ist eine hochgenaue Positionierung und Ausrichtung (lagegenaue Justierung) der lichtemittierenden Bereiche der Halbleiterlichtquelle relativ zu dem restlichen optischen System der Beleuchtungseinrichtung von großer Bedeutung. Die Halbleiterlichtquellen sind bspw. als Leuchtdioden (LEDs) ausgebildet. Diese weisen einen lichtemittierenden Bereich auf, der bspw. Konvertermaterial umfasst, das beim Anstrahlen mit blauem Licht von einer LED gelbes Licht aussendet, das sich mit dem blauen Licht der LED zu weißem Licht mischt.

Mit der vorliegenden Erfindung kann ein Schaltungsträger besonders genau relativ zu dem optischen System einer Beleuchtungseinrichtung angeordnet werden. Das optische System kann ein Lichtmodul 20 (vgl. Figur 6) einer Beleuchtungseinrichtung eines Kraftfahrzeugs, bspw. eines Kraftfahrzeugscheinwerfers oder einer Kraftfahrzeugleuchte, sein. Das optische System 20 umfasst bspw. eine Reflexionsfläche 24 eines Reflektors, einen Lichteintrittsbereich einer Vorsatzoptik aus einem massiven transparenten Material zum Bündeln von Lichtstrahlen mittels Brechung beim Eintritt in die Optik und/oder Austritt aus der Optik und/oder mittels interner Totalreflexion an seitlichen Grenzflächen der Optik, oder einen Lichteintrittsbereich eines Lichtleiters o.ä., in Bezug auf die eine hochpräzise Anordnung einer Leuchtdiode 32 wichtig ist, damit das optische System 20 eine vorgegebene Lichtverteilung möglichst genau erzeugen kann. Das Verfahren wird nachfolgend unter Bezugnahme auf das Ablaufdiagramm der Figur 1 näher erläutert.

Das Verfahren beginnt gemäß einem schematischen Ablaufdiagramm in Figur 1 in einem Funktionsblock 2 und endet in einem Funktionsblock 14. In einem Funktionsblock 4 wird eine Soll-Lage eines lichtemittierenden Bereichs 34 der Halbleiterlichtquelle 32 in Bezug auf zumindest zwei Bohrungen 33, 35 in dem Schaltungsträger 30 vorgegeben. Es werden bevorzugt lediglich zwei Bohrungen zur Positionierung und Festlegung des Schaltungsträgers 30 zu dem optischen System 20 verwendet, um zum einen weitere Toleranzursachen zu vermeiden und zum anderen die möglichst exakte Positionierung zu gewährleisten. Die Verwendung der zwei Bohrungen stellt somit einen vorteilhaften Kompromiss zwischen Aufwand und Positioniergenauigkeit dar.

In einem Funktionsblock 6 werden eine Halbleiterlichtquelle 32 und zwei Bohrungen 33 und 35 zueinander auf dem Schaltungsträger 30 festgelegt. Hierzu wird in einer ersten
erfindungsgemäßen

Ausführungsform des Funktionsblocks 6 mindestens ein lichtemittierender Bereich 34 der mindestens einen Halbleiterlichtquelle 32 optisch erfasst (Figur 2). Das optische Erfassen des lichtemittierenden Bereichs 34 kann bspw. mit einer Kamera erfolgen. Die Kamera 52 blickt auf den lichtemittierenden Bereich 34 der Halbleiterlichtquelle 32. Die Halbleiterlichtquelle 32 kann zur Erfassung des lichtemittierenden Bereichs 34 zu einer Lichterzeugung betrieben werden. Es ist aber auch möglich, den lichtemittierenden Bereich 34 ohne eine entsprechende Lichterzeugung zu erfassen.

In einem Funktionsblock 120 des schematischen Ablaufdiagramms in Figur 3 wird die Halbleiterlichtquelle 32 auf dem Schaltungsträger 30 angeordnet. Bei der zuvor auf dem Schaltungsträger 30 angeordneten Halbleiterlichtquelle 32 wird in einem Funktionsblock 122 eine Ist-Position 102 der Halbleiterlichtquelle 32 erfasst. Hierzu wird beispielsweise eine mittels der Kamera 52 ermittelte Aufnahme des Schaltungsträgers 30 auf Kanten des lichtemittierende Bereich 34 und/oder auf einen Schwerpunkt des lichtemittierenden Bereichs 34 hin analysiert. In Abhängigkeit von der Lage der zumindest einen Kante und/oder des Schwerpunkts in Bezug zu dem Schaltungsträger 30 wird so die Ist-Position des lichtemittierenden Bereichs 34 bzw. der Halbleiterlichtquelle 32 ermittelt. In Abhängigkeit von der Lage des lichtemittierenden Bereichs 34 im Sinne der Ist-Position 102 werden anschließend die Bohrungen 33 und 35 in einem Funktionsblock 124 in den Schaltungsträger 30 an jeweiligen Soll-Positionen 104 und 106 mittels einer Bohrvorrichtung 158 eingebracht.

Die Soll-Positionen 104 und 106 werden in Abhängigkeit von der Ist-Position 102 ermittelt. Zur Ermittlung der Soll-Positionen 104 und 106 kann beispielsweise ein Soll-Abstand der Ist-Position 102 zu einer Geraden durch die Soll-Positionen 104 und 106 herangezogen werden. Selbstverständlich kann für die Ermittlung der Soll-Positionen 104 und 106 neben der Ist-Position 102 auch eine Orientierung einer Kante des lichtemittierenden Bereichs 34 verwendet werden, um die Gerade durch die Soll-Positionen 104 und 106 im Wesentlichen parallel zu der vorgenannten Kante des lichtemittierenden Bereichs auszurichten.

In einer zweiten nicht erfindungsgemäßen Ausführungsform des Funktionsblocks 6 wird die Halbleiterlichtquelle 34 in Abhängigkeit von der Position von bereits in den Schaltungsträger 30 eingebrachten Bohrungen 33, 35 auf dem Schaltungsträger 30 positioniert und zu dem Schaltungsträger 30 festgelegt (Figur 4). Der lichtemittierende Bereich 34 kann hierzu optisch erfasst werden, um die Position des lichtemittierenden Bereichs 34 zu der Position der Bohrungen 33, 35 festzulegen.

Es werden mithin in einem Funktionsblock 130 eines schematischen Ablaufdiagramms der Figur 5 des Funktionsblocks 4 zwei Bohrungen an Ist-Positionen 108 und 110 mittels einer weiteren Bohrvorrichtung in den Schaltungsträger 30 gebohrt. In einem folgenden Funktionsblock 132 werden die Ist-Positionen 108 und 110 mittels eines optischen Inspektionssystems umfassend die Kamera 52 ermittelt. In einem folgenden Funktionsblock 134 wird eine Soll-Position 112 für die Halbleiterlichtquelle 32, insbesondere für den lichtemittierenden Bereich 34, ermittelt und die Halbleiterlichtquelle 32 wird an der Soll-Position 112 positioniert und mit dem Schaltungsträger 30 verbunden. Hierzu wird beispielsweise eine mittels der Kamera 52 aufgenommene Aufnahme der Halbleiterlichtquelle 32 auf Kanten des lichtemittierende Bereich 34 und/oder auf einen Schwerpunkt des lichtemittierenden Bereichs 34 hin analysiert. In Abhängigkeit von der Lage der zumindest einen Kante und/oder des Schwerpunkts in Bezug zu der Soll-Position 112 wird die Halbleiterlichtquelle 32 auf dem Schaltungsträger 30 positioniert und mit dem Schaltungsträger 30 verbunden.

In einem Funktionsblock 8 werden in die Bohrungen 33, 35 ein jeweiliges einem Anschlagbereich 26, 28 zugeordnetes Anschlagelement 140 und 142 eingeführt. Die Anschlagelemente 140 und 142 können als Stifte mit im Längsverlauf gleichbleibendem oder verändertem Durchmesser ausgeführt sein.

In einem Funktionsblock 10 wird eine Relativbewegung des Schaltungsträgers 30 relativ zu dem optischen System 20 oder des optischen Systems 20 relativ zu dem Schaltungsträger 30 derart durchgeführt, dass die in den Bohrungen 33 und 35 angeordneten Anschlagelemente 140 und 142 an dem jeweiligen Anschlagbereich 28 und 26 anliegen.

In einem Funktionsblock 12 wird der Schaltungsträger 30 in der bestimmten Lage relativ zu dem optischen System 20 festgelegt. So kann der Schaltungsträger 30 beispielsweise an dem optischen System 20 befestigt werden. Beispielsweise ist ein Schweißen, Kleben, Schrauben oder Klammern denkbar. Damit erhält man eine Beleuchtungseinrichtung mit einem optischen System 20, bei dem die lichtemittierende Fläche 34 der Halbleiterlichtquelle 32 mit besonders hoher Genauigkeit relativ zu den lichttechnisch wirksamen Bereichen des optischen Systems 20, positioniert ist.

Ein besonderer Vorteil des vorliegend beschriebenen Verfahrens besteht darin, dass ein Anordnungsschritt des optischen Systems 20 und des Schaltungsträgers 30 durch die zuvor geschehene Anordnung der Anschlagelement 140, 142 und der Halbleiterlichtquelle 32 zueinander vereinfacht wird. Die gewünschte hohe Genauigkeit zwischen lichtemittierendem Bereich 34 der Halbleiterlichtquelle 32 und dem restlichen optischen System wird - unabhängig von dem Anordnungsschritt des optischen Systems und des Schaltungsträgers 30 - bereits durch die Vorgabe und Anordnung gemäß einer Soll-Lage des lichtemittierenden Bereichs 34 der Halbleiterlichtquelle 32 in Bezug auf die zumindest zwei Bohrungen 33, 35 in dem Schaltungsträger 30 realisiert. Somit kann mit geringem Aufwand und geringeren Kosten eine verbesserte Positionierungsgenauigkeit der Halbleiterlichtquellen 32 relativ zu dem optischen System 20 realisiert werden.

Figur 2 zeigt eine Vorrichtung 150 zur Durchführung des Verfahrens gemäß Figur 1. Die Halbleiterlichtquelle 32 ist auf dem Schaltungsträger 30 vorangeordnet und mit dem Schaltungsträger 30 verbunden. Der Schaltungsträger 30 wird mittels einer Haltevorrichtung 151 an einer definierten Position gehalten. Die Kamera 52 erfasst die Ist-Position 102 des lichtemittierenden Bereichs 34 und gibt diese Ist-Position 102 an ein Rechengerät 152 weiter. Das Rechengerät 152 umfasst ein Speicherelement 154, auf dem die Soll-Lage des lichtemittierenden Bereichs 34 der Halbleiterlichtquelle 32 in Bezug auf die zumindest zwei Bohrungen 33 und 35 abgespeichert ist. Diese Soll-Lage kann beispielsweise anhand von praktischen Versuchen an Prototypen des optischen Systems 20 oder aber rechnerisch durch Simulationstools oder mittels eines geeigneten Kalibrierungswerkzeugs ermittelt werden. Das Rechengerät 152 umfasst des Weiteren eine Recheneinheit 156, beispielsweise einen Mikroprozessor, auf der ein geeignetes Computerprogramm abläuft, welches die Verfahrensschritte gemäß der Figur 1 ausführen kann.

Die Kamerabilder der Kamera 52 werden mittels des Rechengeräts 152 ausgewertet und in Abhängigkeit von der Ist-Position 102 werden die Soll-Positionen 104 und 106 berechnet. Das Rechengerät 152 steuert die Bohrvorrichtung 158 derart, dass die Bohrungen 33 und 35 an den Soll-Positionen 104 und 106 des Schaltungsträgers 30 gebohrt werden.

Die Soll-Position 104 und 106 werden ebenso dazu verwendet, die Anschlagelement 140 und 142 in die ausgeführten Bohrungen 33 und 35 mittels einer Einschießvorrichtung 160 einzuschießen bzw. einzubringen.

In einem nachfolgenden Schritt gemäß dem Funktionsblock 10 wird mittels eines Manipulator 162 oder per Hand das optische System 20 und der Schaltungsträger 30 derart relativ zueinander bewegt, dass die Anschlagelement 140 und 142 an den Anschlagbereichen 26 und 28 des optischen Systems 20 anliegen und damit mittels der Vorrichtung 150 oder einer Hilfsvorrichtung vorfixiert sind. Anschließend können das optische System 20 und der Schaltungsträger 30 dauerhaft zueinander festgelegt werden.

Figur 4 zeigt eine Vorrichtung 170 zur Durchführung des Verfahrens gemäß Figur **1****.** Im Unterschied zu Figur 2 sind die Bohrungen 33 und 35 bereits vorgebohrt in dem Schaltungsträger 30 ausgeführt. Mittels der Kamera 52 ermittelt das Rechengerät 152 die Ist-Positionen 108 und 110 der Bohrungen 33 und 35. In Abhängigkeit von der vorab ermittelten Soll-Lage, welche auf dem Speicherelement 154 abgespeichert ist, wird eine Soll-Position 112 des lichtemittierenden Bereichs 34 ermittelt. Mittels eines Manipulators 164 wird die Halbleiterlichtquelle 32 entsprechend der Soll-Position 112 auf dem Schaltungsträger 30 positioniert und mit diesem verbunden. Anschließend werden mittels der Einschießvorrichtung 160 die Anschlagelement 140 und 142 in die Bohrungen 30 und 35 eingebracht und die Relativbewegung des optischen Systems 20 und des Schaltungsträgers 30 zueinander durchgeführt.

Die in den Figuren 2 und 4 mit den Bezugszeichen 160, 52 152, 158, 162 und 164 bezeichneten Elemente der Vorrichtungen 150 und 160 sind allgemein auch als Mittel bezeichenbar.

Figur 6 zeigt eine schematische perspektivische Ansicht auf ein optisches System 20 mit einem optischen Wirkabschnitt 24, welche vorliegend beispielhaft als Reflektorfläche ausgebildet ist. Selbstverständlich kann der optische Wirkabschnitt 24 auch als ein Transmissionselement ausgebildet sein, welches von der Halbleiterlichtquelle 32 ausgesendetes Licht transmittiert. Mithin lassen sich die nachfolgend beschriebenen Merkmale, die nicht explizit auf einen Reflektor gerichtet sind, auch auf ein entsprechendes Transmissionselement übertragen.

Der optische Wirkabschnitt 24 ist integraler Bestandteil des optischen Systems 20. Die Anschlagbereiche 26 und 28 sind in x-Richtung orientiert und an dem optischen System 20 einstückig an einer in Abstrahlrichtung des optischen Systems 20 angeordneten Schmalseite einer Grundplatte des optischen Systems 20 angeordnet. Ein von der Halbleiterlichtquelle 32 ausgesendeter Lichtstrahl 200 wird von dem Wirkabschnitt 24 als reflektierter Lichtstrahl 202 reflektiert.

Auf der dem optischen Wirkabschnitt 24 abgewandten Seite weist das optische System 20 in nicht gezeigter Form Anschlag- und/oder Befestigungsabschnitte auf. Beispielsweise kann das optische System 20 eine dem Schaltungsträger 30 zugewandte Anlagegeometrie und/oder eine Anlagefläche umfassen. So kann die Anlagefläche zu einer Verklebung mit dem Schaltungsträger 30 dienen.

Darüber hinaus kann auch eine Verschraubung des optischen Systems 20 mit dem Schaltungsträger 30 oder einem anderen Element vorgesehen sein. Das optische System 20 stellt hierzu auf der dem optischen Wirkabschnitt 24 abgewandten Seite entsprechende Schraubendurchführungen bereit. So kann ein Höhenausgleich stattfinden, um Spannungen im optischen System 20 zu verhindern bzw. zu reduzieren.

In die Bohrungen 33 und 35 sind die als Pins ausgebildeten Anschlagelemente 140 und 142 eingebracht. Die Anschlagelemente 140 und 142 liegen in der gezeigten Einbauposition des optischen Systems 20 an den Anschlagbereichen 26 und 28 an. Eine Halteeinrichtung 46, an welcher der Schaltungsträger 30 angeordnet ist, kann als Kühlkörper ausgebildet sein.

Durch das durch die Relativbewegung des optischen Systems 20 zu dem Schaltungsträger 30 erreichte Anliegen der Anschlagelemente 42 und 44 an den Anschlagbereichen 26 und 28 wird eine Bewegung des Schaltungsträgers 30 und des optischen Systems 20 zueinander in zumindest einer Ebene, beispielsweise der yz-Ebene, begrenzt.

Der Anschlagbereich 26 verläuft im Wesentlichen parallel zur y-Achse und begrenzt gemeinsam mit dem Anschlagelement 142 die Bewegung des optischen Systems 20 in positiver x-Richtung bei feststehendem Schaltungsträger 30.

Der Anschlagbereich 28 ist hingegen V-förmig ausgebildet und begrenzt gemeinsam mit dem Anschlagelement 140 die Bewegung des optischen Systems 20 gegenüber dem feststehenden Schaltungsträger 30 in positiver x-Richtung und in positiver wie negativer y-Richtung. Somit begrenzen die Anschlagelemente 142 und 140 gemeinsam mit den Anschlagbereichen 26 und 28 eine Bewegung des optischen Systems 20 und des Schaltungsträgers 30 zueinander. Durch eine hochgenau vorpositionierte Halbleiterlichtquelle 32 wird so zum einen eine hochgenaue Positionierung des lichtemittierenden Bereichs 34 zu dem optischen System 20 erreicht. Zum anderen wird der Schritt zur Anordnung des optischen Systems 20 und des Schaltungsträgers 30 zueinander vereinfacht, da nicht notwendigerweise optische Inspektionssysteme für den Anordnungsschritt eingesetzt werden müssen.

Des Weiteren sind die Anschlagbereiche 26 und 28 in ihrem jeweiligen Verlauf als vorspringende Rippen ausgebildet.

Dies verbessert unter anderem die Positionsgenauigkeit. Insbesondere wird bei einem Anliegen der Anschlagelemente 140 und 142 an den Anschlagbereichen 26 und 28 eine Verdrehung um eine im Wesentlichen zur y-Achse parallele Achse durchgeführt, um anschließend das optische System 20 und den Schaltungsträger 30 zueinander dauerhaft festzulegen. Wesentlich ist eine sich gegenüber der Grundplatte hin zu den jeweiligen Anschlagelementen 140 und 142 ausgebildete Verjüngung der Anschlagbereiche 26 und 28, um die wirksame Kontaktfläche zu reduzieren und die Positioniergenauigkeit zu erhöhen.

Das Werkzeug zur Herstellung des optischen Systems 20 ist derart ausgebildet, dass sich an den Anschlagbereichen 26 und 28 keine Werkzeug- oder Schiebertrennung befindet, was durch eine entsprechende Gratlosigkeit des optischen Systems 20 in diesem Bereich die Positioniergenauigkeit weiter erhöht.

Die Bohrungen 33 und 35, in welche die Anschlagelement 140 und 142 eingeführt sind, sind quer zur x-Richtung, also im Wesentlichen lotrecht zur Abstrahlrichtung, zu den Rändern des Schaltungsträgers 30 und/oder zu den Rändern des optischen Systems 20 hin orientiert angeordnet. Vorteilhaft ist der Abstand der Soll-Positionen 104 und 106 oder der Abstand der Ist-Positionen 108 und 110 dadurch möglichst groß gewählt, was Toleranzen und Fehler klein hält und somit die Positioniergenauigkeit weiter verbessert.

## Patentansprüche

1. Eine Vorrichtung (150) zur Anordnung eines Schaltungsträgers (30) mit zumindest einer Halbleiterlichtquelle (32) in einer bestimmten Lage relativ zu einem optischen System (20) einer Beleuchtungseinrichtung eines Kraftfahrzeugs, wobei die Vorrichtung (150) aufweist:
- ein Speicherelement (154) zum Abspeichern einer Soll-Lage eines lichtemittierenden Bereichs (34) der Halbleiterlichtquelle (32) in Bezug auf zumindest zwei Bohrungen (33, 35) in dem Schaltungsträger (30),
- Mittel (158; 164) zum Festlegen der mindestens einen Halbleiterlichtquelle (32) und der Bohrungen (33, 35) in Abhängigkeit von der Soll-Lage zueinander,
- eine Kamera (52) zum Erfassen einer Ist-Position (102) des lichtemittierenden Bereichs (34) der Halbleiterlichtquelle (32) in Bezug zu dem Schaltungsträger (30),
- Mittel zum Ermitteln von Soll-Positionen (104, 106) für die Bohrungen (33, 35) in Abhängigkeit von der Ist-Position (102),
- Mittel zum Einbringen der Bohrungen (33, 35) an der jeweiligen Soll-Position (104, 106) in den Schaltungsträger (30), und die Vorrichtung (150) ist **gekennzeichnet durch**:
- Mittel (160) zum Einführen eines jeweiligen einem Anschlagbereich (26, 28) des optischen Systems (20) zugeordneten Anschlagelements (140, 142) in die Bohrungen (33, 35),
- Mittel (162) zum Ausführen einer Relativbewegung des Schaltungsträgers (30) mit den Anschlagelementen (140, 142) und des optischen Systems (20) mit den Anschlagbereichen (26, 28) relativ zueinander derart, dass die Anschlagelemente (140, 142) an dem jeweiligen Anschlagbereich (26, 28) anliegen,
- eine Grundplatte des optischen Systems (20), an deren Schmalseite, die in Abstrahlrichtung des optischen Systems (20) angeordnet ist, die Anschlagbereiche (26, 28) einstückig angeordnet sind, und
- eine sich gegenüber der Grundplatte hin zu den jeweiligen Anschlagelementen (140, 142) ausgebildete Verjüngung der Anschlagbereiche (26, 28),
wobei der eine Anschlagbereich (28) V-förmig ausgebildet ist und gemeinsam mit dem zugehörigen Anschlagelement (140) die Bewegung des optischen Systems (20) gegenüber dem feststehenden Schaltungsträger (30) in einer von zwei Achsrichtungen (x-Richtung, y-Richtung) aufgespannten Ebene begrenzt, und zwar in der einen Achsrichtung (x-Richtung) ausschließlich in positiver Achsrichtung und in der anderen Achsrichtung (y-Richtung) sowohl in positiver als auch in negativer Achsrichtung,
wobei der andere Anschlagbereich (26)
- im Wesentlichen parallel zur anderen Achsrichtung (y-Richtung) verläuft, und
- gemeinsam mit dem Anschlagelement (142) die Bewegung des optischen Systems (20) in der positiven einen Achsrichtung (x-Richtung) bei feststehendem Schaltungsträger begrenzt.

2. Eine Vorrichtung (150) nach Anspruch 1, **dadurch gekennzeichnet, dass** die Anschlagbereiche (26, 28) in ihrem jeweiligen Verlauf als vorspringende Rippen ausgebildet sind.

3. Eine Vorrichtung (150) nach einem der Ansprüche 1 oder 2, welche Mittel zur Ausführung eines Verfahrens aufweist,
- bei dem der Schaltungsträger (30) in der bestimmten Lage relativ zu dem optischen System (20) festgelegt wird und
- bei dem das optische System (20) einen optisch mit der Halbleiterlichtquelle (32) zusammenwirkenden optischen Wirkabschnitt (24) umfasst, welcher integraler Bestandteil des optischen Systems (20) ist, und wobei der Wirkabschnitt (24) durch ein Werkzeugteil umfassendes Werkzeug hergestellt wird, durch das auch die Anschlagbereiche (26, 28) hergestellt werden.

4. Eine Vorrichtung (150) nach Anspruch 3, **dadurch gekennzeichnet, dass** der optische Wirkabschnitt (24) eine Reflektorfläche ist.

## Claims

1. Apparatus (150) for arranging a circuit carrier (30), comprising at least one semiconductor light source (32), in a specific position relative to an optical system (20) of an illumination device of a motor vehicle, wherein the apparatus (150) has:
- a memory element (154) for storing a target position for a light-emitting region (34) of the semiconductor light source (32) in relation to at least two bores (33, 35) in the circuit carrier (30),
- means (158; 164) for fixing the at least one semiconductor light source (32) and the bores (33, 35) relative to each other on the basis of the target position,
- a camera (52) for capturing an actual position (102) of the light-emitting region (34) of the semiconductor light source (32) in relation to the circuit carrier (30),
- means for determining target positions (104, 106) for the bores (33, 35) on the basis of the actual position (102),
- means for introducing the bores (33, 35) into the circuit carrier (30) at the respective target positions (104, 106), and the apparatus (150) is **characterized by**:
- means (160) for inserting a stop element (140, 142) assigned to a particular stop region (26, 28) of the optical system (20) into each of the bores (33, 35),
- means (162) for performing a relative movement of the circuit carrier (30) with the stop elements (140, 142) and of the optical system (20) with the stop regions (26, 28) relative to each other in such a way that the stop elements (140, 142) bear against the respective stop regions (26, 28),
- a base plate of the optical system (20), on the narrow side of which, which is arranged in the emission direction of the optical system (20), the stop regions (26, 28) are integrally arranged, and
- a tapering of the stop regions (26, 28) toward the respective stop elements (140, 142) relative to the base plate,
wherein one stop region (28) is V-shaped and together with the associated stop element (140) limits the movement of the optical system (20) relative to the stationary circuit carrier (30) in a plane spanned by two axis directions (x-direction, y-direction), namely in the one axis direction (x-direction) exclusively in the positive axis direction and in the other axis direction (y-direction) in both the positive and negative axis directions,
wherein the other stop region (26)
- extends substantially parallel to the other axis direction (y-direction), and
- together with the stop element (142) limits the movement of the optical system (20) in the positive direction of the one axis direction (x-direction) when the circuit carrier is stationary.

2. Apparatus (150) according to claim 1, **characterized in that** the stop regions (26, 28) are formed as projecting ribs in their respective courses.

3. Apparatus (150) according to either of claims 1 or 2, which has means for carrying out a method
- in which the circuit carrier (30) is fixed in the specific position relative to the optical system (20) and
- in which the optical system (20) comprises an optical active portion (24) which optically cooperates with the semiconductor light source (32) and which is an integral part of the optical system (20), wherein the active portion (24) is produced by means of a tool comprising a tool part, by means of which tool the stop regions (26, 28) are also produced.

4. Apparatus (150) according to claim 3, **characterized in that** the optical active portion (24) is a reflector surface.

## Revendications

1. Dispositif (150) destiné à disposer un support de circuit (30) comprenant au moins une source lumineuse semi-conductrice (32), dans une position déterminée par rapport à un système optique (20) d'un dispositif d'éclairage d'un véhicule automobile, dans lequel ledit dispositif (150) comprend:
- un élément de stockage (154) destiné à mémoriser une position cible d'une zone émettrice de lumière (34) de la source lumineuse semi-conductrice (32) par rapport à au moins deux alésages (33, 35) dans le support de circuit (30),
- des moyens (158 ; 164) destinés à fixer ladite au moins une source lumineuse semi-conductrice (32) et les alésages (33, 35) en fonction de la position cible les uns par rapport aux autres,
- une caméra (52) destinée à détecter une position réelle (102) de la zone émettrice de lumière (34) de la source lumineuse semi-conductrice (32) par rapport au support de circuit (30),
- des moyens destinés à déterminer des positions cibles (104, 106) pour les alésages (33, 35) en fonction de la position réelle (102),
- des moyens destinés à pratiquer les alésages (33, 35) dans le support de circuit (30) à la position cible respective (104, 106), et le dispositif (150) est **caractérisé par**:
- des moyens (160) destinés à introduire un élément de butée (140, 142) respectif associé à une zone de butée (26, 28) du système optique (20), dans les alésages (33, 35),
- des moyens (162) destinés à exercer un mouvement relatif du support de circuit (30) avec les éléments de butée (140, 142) et du système optique (20) avec les zones de butée (26, 28) les uns par rapport aux autres, de sorte que les éléments de butée (140, 142) s'appliquent contre la zone de butée respective (26, 28),
- une plaque de base du système optique (20), sur le petit côté de laquelle, qui est disposé dans la direction d'émission du système optique (20), sont disposées en une seule pièce les zones de butée (26, 28), et
- un rétrécissement des zones de butée (26, 28) réalisé par rapport à la plaque de base en direction des éléments de butée (140, 142) respectifs,
dans lequel ladite une zone de butée (28) est réalisée en forme de V et délimite, conjointement avec l'élément de butée (140) associé, le déplacement du système optique (20) par rapport au support de circuit fixe (30) dans un plan défini par deux directions axiales (direction x, direction y), à savoir, dans l'une des directions axiales (direction x) exclusivement dans la direction axiale positive et dans l'autre direction axiale (direction y) aussi bien dans la direction axiale positive que dans la direction axiale négative,
dans lequel l'autre zone de butée (26)
- s'étend pour l'essentiel parallèlement à l'autre direction axiale (direction y), et
- délimite conjointement avec l'élément de butée (142) le déplacement du système optique (20) dans ladite une direction axiale positive (direction x) lorsque le support de circuit est fixe.

2. Dispositif (150) selon la revendication 1, **caractérisé en ce que** les zones de butée (26, 28) sont conçues comme des nervures saillantes le long de leur tracé respectif.

3. Dispositif (150) selon l'une quelconque des revendications 1 ou 2, qui comprend des moyens pour la mise en œuvre d'un procédé
- dans lequel le support de circuit (30) est fixé dans la position déterminée par rapport au système optique (20), et
- dans lequel le système optique (20) comprend une section active optique (24) qui agit de concert optiquement avec la source lumineuse semi-conductrice (32) et fait partie intégrante du système optique (20), et dans lequel la section active (24) est produite par un outil comprenant une partie d'outil, par l'intermédiaire duquel sont produites également les zones de butée (26, 28).

4. Dispositif (150) selon la revendication 3, **caractérisé en ce que** la section active optique (24) est une surface de réflecteur.
